# EUROPÄISCHE PATENTSCHRIFT

(11) **EP 0 064 132 B1**
(45) Veröffentlichungstag und Bekanntmachung des Hinweises auf die Patenterteilung: **17.12.1986**
(21) Anmeldenummer: 82101546.8
(22) Anmeldetag: 27.02.1982
(51) Int. Cl.: A24F 17/00, B65D 83/08

(54) **Verpackungszuschnitt bzw. Verpackung für Zigarettenpapier-Blättchen**
Package blank or package for cigarette paper leaves
Flan d'emballage, en particulier emballage pour feuilles de papier à cigarettes

(30) Priorität: 30.04.1981 DE 8112839 U
(43) Veröffentlichungstag der Anmeldung: 10.11.1982
(73) Patentinhaber: Efka-Werke Fritz Kiehn GmbH, 78647 Trossingen (DE)
(72) Erfinder: Ruppert, Heinrich W., D-7218 Trossingen 1 (DE); Gätschmann, Klaus, D-7731 Bad Dürrheim (DE); Haller, Kurt, D-7218 Trossingen 1 (DE)
(74) Vertreter: Popp, Eugen, Dr.

## Beschreibung

Die Erfindung betrifft einen Verpackungszuschnitt aus Karton für eine Verbrauchspackung für Zigarettenpapier-Blättchen. mit einem Entnahmeschlitz in einer Entnahmeoberfläche, zur aufeinanderfolgenden Entnahme je eines Zigarettenpapier-Blättchens, wobei der Entnahmeschlitz in der Entnahmefläche mit Randlappen versehen und die Höhe der Randlappen derart gewählt ist, daß verengte Schlutzteile verbiben.

Zum Selbstherstellen von Zigaretten durch Umhüllen einer geeigneten Menge Rauchtabak mit Zigarettenpapier sind vorgeschnittene Zigarettenpapier-Blättchen von beispielsweise rechteckiger Gestalt bekannt. Zur Verpackung derartiger Blättchen dienen Verbrauchspackungen in denen eine bestimmte Anzahl von Zigarettenpapier-Blättchen beispielsweise 50, untergebracht sind. Die Unterbringung erfolgt dabei derart, daß jedes Blättchen in der Längsmitte geknickt ist und daß aufeinanderfolgende Blättchen ineinandergesteckt (ziehharmonikaförmig) in der Packung eingelegt sind, wobei vom obersten Zigarettenpapier-Blättchen die obere Hälfte durch einen in der Verpackung angeordneten Längsschlitz hindurchgezogen ist. Bei der Entnahme des ersten Zigarettenpapier-Blättchens wird durch Reibungsschluß zwischen der zweiten Hälfte des ersten Blättchens und der in der Falte des ersten Blättchens eingelegten ersten Hälfte des zeiten Blättchens die erste Halbfläche des zweiten Zigarettenpapier-Blättchens durch den Schlitz gezogen, so daß nach der Entnahme des ersten Zigarettenpapier-Blättchens aus dem Schlitz ein entsprechender Teil des zweiten . Zigarettenpapier-Blättchens wiederum entnahmebereit aus dem Schlitz herausragt. Diese Art Verpackung hat sich für Zigarettenpapier-Blättchen-Mengen bis betspielsweise 50 Stück sehr bewährt. Soll jedoch eine größere Menge von Zigarettenpapier-Blättchen beispielsweise 100 Stück, in einer Verbrauchspackung untergebracht werden, dann bestehen Schwierigkeiten bei der Entnahme der letzten (untersten) Zigarettenpapier-Blättchen, da die Randhöhe der Verpackung größer wird und somit auch die Raumdiagonale längs derer sich die Zigarettenpapier-Blättchenhälften in ihrer Auflage am Boden der Verpackung bis zum Schlitz erstrecken. Bei den letzten Zigarettenpapier-Blättchen, beispielsweise den letzten fünf, ist der Flächenanteil der jeweils oberen Zigarettenpapier-Blättchenhälfte, die aus dem Schlitz ragt so klein, daß die Gefahr besteht, daß das Blättchen in den Schlitz zurückgleitet oder nur unter Schwierigkeiten vom Verbraucher ergreifbar ist.

Aus der FR-A-375 449 ist ein Zuschnitt für Falt-Packungen für Zigarettenpapier-Blättchen, die derart in einander gefaltet sind, daß bei Entnahme des obersten Zigarettenpapier-Blattes die obere Kante des nächsten Blättchens aus dem Entnahmeschlitz gezogen wird, bekannt. Dabei sind die Berandungen des Schlitzes wellenförmig ausgebildet, wobei der Entnahmeschlitz selbst eine gleichbleibende Breite aufweist. Es ist ferner ein Ausführungsbeispiel bekannt, bei dem der Schlitz unsymmetrisch gestaltet ist, in dem einer geradlinigen Schlitzkante eine wellenförmige Schlitzkante gegenüber liegt.

Ferner ist aus der US-A-2 849 152 eine Verpackung aus Karton für flauschiges Papier bekannt, bei der die Randlappen eines Schlitzes längs einer Biegekante aus der Ebene der oberen Deckfläche der Verpackung hochgebogen werden müssen und die entstehenden bogenförmigen Vorsprünge bei der Benutzung der Verpackung aufwärts und auswärts vom Karton weggebogen sind. Sie sollen in dieser Position zur Führung der Blätter dienen, die aus der Verpackung herausgezogen werden und das jeweils oberste Blatt in einer aufrechten, manuell zugänglichen Position halten. Bei dieser Verpackung tritt keine Erhöhung des Reibschlusses zwischen vorangehenden und folgenden Blättchen auf, um ein Zurückfallen der Blättchen in die Verpackung zu verhindern.

Der Erfindung liegt demgegenüber die Aufgabe zugrunde, einen Verpackungspackungszuschnitt für eine Verbrauchspackung für Zigarettenpapier-Blättchen der eingangs erläuterten Art zu schaffen, der auch bei einer größeren Menge eingefüllter Zigarettenpapier-Blättchen die sichere Entnahme bis zum letzten Zigarettenpapier-Blättchen des eingefüllten Inhaltes gestattet.

Diese Aufgabe wird bei einem erfindungsgemäßen Verpackungszuschnitt für eine Verbrauchspackung der eingangs erläuterten Art im wesentlichen dadurch gelöst, daß mindestens ein verengter Schlitzteil zwischen zwei gegenüberliegenden Randlappen verbleibt.

Durch die erfindungsgemäße Gestaltung des Entnahmeschlitzes wird einerseits das automatische Herausziehen, beispielsweise durch Saugnäpfe, des ersten Blättchens nach der Verpackung aus der Entnahmeöffnung weiterhin ermöglicht und es wird andererseits durch die Verengungen des Schlitzes der Rand der letzten Zigarettenpapier-Blättchen mit Sicherheit soweit festgehalten werden, daß ein Zurückgleiten vermieden und eine Entnahme durch den Verbraucher auf jeden Fall sichergestellt wird. Diese Randlappen gewährleisten auch einen gleichmäßigen Zug bei der Entnahme des Blättchens über die gesamte Blättchenlänge.

Besonders zweckmäßig ist es, wenn die Randlappen kreisteilförmig ausgebildet sind und die verengten Schlitzteile sich zwischen Scheiteln gegenüberliegender kreisteilförmiger Randlappen befinden.

Zur Vereinfachung der Stanzwerkzeuge für die Herstellung eines Schlitzes mit unterschiedlicher Schlitzbreite ist es vorteilhaft, wenn der Randumriß des Schlitzes bzw. der Randlappen

etwa sinuswellenförmig ausgebildet ist. In noch weiterer Ausgestaltung der Erfindung ist es zweckmäßig, um eventuelle Stauchungen der Kanten der Zigarettenpapier-Blättchen bei der Entnahme durch verengte Schlitzstellen zu vermeiden, die verengten Schlitzₜeile im Abstand von den Schlitzenden vorzusehen.

Die Erfindung wird nachstehend anhand der Zeichnungen näher erläutert, die schematisch ein Ausfuhrungsbeispiel darstellen.

Dabei zeigt:
Fig 1 einen erfindungsgemäßen Verpackungszuschnitt, und
Fig 2 eine mit dem erfindungsgemäßen Verpackungszuschnitt gebildete Verbrauchspackung im geöffneten Zustand.

Ein erfindungsgemäßer Verpackungszuschnitt aus Karton besteht gemäß Fig. 1 aus einer Bodenfläche 1, an die sich eine Seitenwand 2 anschließt, die andererseits mit einer Entnahmefläche 3 in Verbindung steht. An der anderen Längsseite der Entnahmefläche 3 ist eine Seitenwand 4 angeordnet mit einem daran anschließenden Kleberänd 5. An die Bodenfläche 1 schließt sich eine Rückwand 8 an, die in einen Deckelteil 9 übergeht. An den Seitenkanten der Entnahmefläche 3 sind Kleberänder 6 und 7 vorgesehen.

In der Entnahmefläche 3 ist ein Entnahmeschlitz 10 angebracht, der an seinen Längsrändern mindestens zwei, bei dem dargestellten Ausführungsbeispiel gemäß Fig. 1, drei, Randlappen 11 und 12 aufweist.

Dabei ist die Ausbildung derart getroffen, daß die Randlappen 11 und 12, mit ihren Scheiteln sich jeweils gegenüberliegen, so daß zwischen den Scheiteln 15 und 16 der Randlappen 11 und 12 sich verengte Schlitzteile 17 ergeben.

Aus der perspektivischen Darstellung einer geoffneten Verbrauchspackung ist ersichtlich, daß die einzelnen Zigarettenpapier-Blättchen in Längsmitte eine Zigarettenpapierfalte 14 aufweisen, wobei jeweils eine Zigarettenpapierhälfte 13 aus dem Entnahmeschlitt 10 gezogen ist und ein Stück hervorsteht. Die einzelnen Zigarettenpapier-Blättchen sind aufeinanderfolgend ziehharmonikaartig in einander eingelegt, so daß bei der Entnahme eines Zigarettenpapier-Blattchens die zugehörende Hälfte des nächstfolgenden Blättchens aus dem Schlitz 10 herausgezogen wird. In Fig. 2 ist das Seitenwandteil 6 weggelassen, um die Falzung und die gegenseitige Zuordnung der einzelnen Zigarettenpapier-Blättchen besser erkennbar zu machen.

Um zu vermeiden, daß bei der Entnahme eines Zigarettenpapier-Blättchens die Kante der nachfolgenden Zigarettenpapier-Blättchenhälfte 13 an einer Schlitzverengung 17 sich staucht, ist vorzugsweise, die Ausbildung des Entnahmeschlitzes 10 derart getroffen, daß die verengten Schlitzteile 17 im Abstand von den Randkanten 18 und 19 des Schliizes 10 an^{g}eerdnet sind.

Die Erfindung ist nicht auf das dargestellte und beschriebene Ausführungsbeispiel beschränkt. Anstelle der drei Randlappen 11 bzw. 12 können auch mehrere Randlappen vorgesehen sein. Anstelle der halbkreisförmigen oder wellenformigen Randlappen können auch dreieckförmige oder viereckförmige Randlappen vorgesehen werden. Vorteilhaft ist es, wenn der Entndhmeschlitz 10 zwei Stellen der Verengungen aufweist, die auch fur die Entnahme der letzten Zigarettenpapier-Blättchen des Vorratstapels der jeweiligen Zigarettenpapier-Blättchenhälfte 13 einen entsprechenden Reibschluß bilden, so daß diese Halfte nicht beispielsweise unter Schwere-Einfluß, selbsttätig in das Innere der Verpackung zurückgleitet und die Entnahme durch den Schlitz unmöglich zu machen.

Die fertige Verpackung gemäß Fig. 2 entsteht aus dem Zuschnitt gemäß Fig_{:} 1 in an sich bekannter Weise dadurch, daß die einzelnen Flächen längs den nicht besonders gekennzeichneten, strichliert gezeichneten Biegekanten nach dem Einlegen des gefalteten Zigarettenpapier-Blättchen-Stapels entsprechend umgebogen und beispielsweise die Klebeflächen mit den zugehörigen Flächenteilen verklebt bzw. gesteckt werden.

## Patentansprüche

1. Verpackungszuschnitt aus Karton für eine Verbrauchspackung für Zigarettenpapier-Blattchen mit einem Entnahmeschlitz (10) in einer Entnahmefläche (3) zur aufeinanderfolgenden Entnahme je eines Zigarettenpapier-Blättchens (13), wobei der Entnahmeschlitz (9) in der Entnahmefläche mit Randlappen versehen und die Höhe der Randlappen derart gewählt ist, daß verengte Schlitzteile verbleiben, dadurch gekennzeichnet, daß mindest ein verengter Schlitzteil (17) zwischen zwei gegenüberliegenden Randlappen (11, 12) verbleibt.

2. Zuschnitt nach Anspruch 1, dadurch gekennzeichnet, daß die Randlappen (11,12) kreisteilförmig ausgebildet sind und daß die verengten Schlitzteile (17) zwischen Scheiteln (15 und 16) der Randlappen (11 und 12) gebildet sind.

3. Zuschnitt nach Anspruch 1, dadurch gekennzeichnet, daß er Randumriß des Schlitzes (10) bzw. der Randlappen (11, 12) etwa sinuswellenförmig ausgebildet ist.

4. Zuschnitt nach Anspruch 1 oder folgenden, dadurch gekennzeichnet, daß die verengten Schlitzteile (17) im Abstand von den Schlitzenden (18, 19) vorgesehen sind.

## Claims

1. Cardboard packet blank for a disposable packet to contain sheets of cigarette paper with a withdrawal slot (10) in a withdrawal face (3) for the successive removal of one sheet of cigarette paper (13) at a time, the withdrawal slot (9) being provided in the withdrawal area with marginal flaps, the height of the marginal flaps being chosen so that narrowed slot parts remain, characterized in that at least one narrowed slot part (17) remains between two oppositely disposed marginal flaps (11, 12).

2. Blank according to Claim 1, characterized in that the marginal flaps (11, 12) are arcuately formed and in that the narrowed slot parts (17) are formed between crests (15 and 16) on the marginal flaps (11 and 12).

3. Blank according to Claim 1, characterized in that the form of the overall edge of the slot (10) or of the marginal flaps (11,12) is substantially undulating.

4.. Blank according to Claim 1 or the subsequent Claims, characterized in that the narrowed slot parts (17) are provided at a distance from the slot ends (18, 19).

## Revendications

1. Découpe d'emballage en carton pour emballage d'utilisation pour feuilles de papier à cigarettes, présentant une fente de prélèvement (10) dans une surface de prélèvement (3) pour le prélèvement successif d'une feuille de papier à cigarettes (13) à la fois, la fente de prélèvement (9) de la surface de prélèvement étant munie de lobes marginaux et la hauteur des lobes marginaux étant choisie de telle sorte qu'il subsiste des parties de fente rétrécies, caractérisée par le fait qu'il subsiste au moins une partie de fente rétrécie (17) entre deux lobes marginaux opposés (11, 12).

2. Découpe selon la revendication 1, caractérisée par le fait que les lobes marginaux (11,12) sont constitués en forme de partie de cercle et que les parties de fente rétrécies (17) sont formées entre des sommets (15 et 16) les lobes marginaux (11 et 12).

3. Découpe selon la revendication 1, caractérisée, par le fait que le contour de bord de la fente (10) ou des lobes marginaux (11, 12) est à peu près de forme sinusoïdale.

4. Découpe selon la revendication 1 ou les suivantes, caractérisée par le fait que les parties de fentes rétrécies (17) sont prévues à distance des extrémités de fente (18,19).
